# EUROPÄISCHE PATENTSCHRIFT

(11) **EP 0 153 652 B1**
(45) Veröffentlichungstag und Bekanntmachung des Hinweises auf die Patenterteilung: **24.05.1989**
(21) Anmeldenummer: 85101493.6
(22) Anmeldetag: 12.02.1985
(51) Int. Cl.: B26D 1/30, B26D 3/26, B26B 27/00

(54) **Arbeitsplatte mit einem Hackmesser**
Work top with a chopping-knife
Plan de travail équipé d'un couperet

(30) Priorität: 15.02.1984 DE 8404546 U
(43) Veröffentlichungstag der Anmeldung: 04.09.1985
(73) Patentinhaber: Sperling, Reinhard, D-2100 Hamburg 90 (DE)
(72) Erfinder: Sperling, Reinhard, D-2100 Hamburg 90 (DE)
(74) Vertreter: Schmidt-Bogatzky, Jürgen, Dr. Ing. Huth, Dietrich & Partner

(56) Entgegenhaltungen:
- FR-A- 854 987
- GB-A- 1 560 628
- US-A- 2 527 018
- US-A- 3 696 849
- US-A- 3 955 278

## Beschreibung

Die Erfindung betrifft eine Arbeitsplatte mit einem Hackmesser, insbesondere zur Speisezubereitung, bei der das Hackmesser mit dem einen Endabschnitt an einem Standfuß horizontal und vertikal schwenkbar befestigt ist und an dem anderen Endabschnitt einen um eine horizontale Achse drehbaren Griff aufweist, wobei in der Arbeitsplatte eine Durchbrechung zur Halterung des Standfußes vorgesehen ist und das Hackmesser eine durchgehende Schneide mit einer durchgehenden Schneidkante aufweist.

Eine derartige Arbeitsplatte ist durch die US-A-3 696 849 bekannt. Deren Hackmesser weist jedoch eine gerade Schneide auf, wodurch nur glatte Trennschnitte möglich sind. Zur Anfertigung von Hackgut ist dieses Hackmesser nicht geeignet. Darüberhinaus erfordert dieses bekannte Hackmesser eine plane Ebene der Arbeitsplatte, die im Regelfall nicht gewährleistet ist. Ein weiterer Nachteil dieser bekannten Arbeitsplatte besteht darin, dass von Gemüse und Fleisch nur scheibenförmige Stücke abgetrennt werden können, ein Hacken aber nicht möglich ist.

In der US-A-2 527 018 ist ein weiteres Hackmesser beschrieben, das jedoch ebenfalls nicht beidseitig ausgebildet ist. Die gerade Schneidkante ist lediglich mit einer Reihe von Anschliffen versehen. Bei weiteren Ausbildungen dieses Hackmessers ist die Schneidkante wellenförmig ausgebildet oder weist beidseitig gegenüber der Längsachse des Messers vorstehende Zinken auf. Auch bei diesem Hackmesser besteht der Nachteil, daß ein einwandfreies Abrollen der Schneidkante auf einer Arbeitsplatte nicht möglich ist.

Die Aufgabe der Erfindung besteht darin, eine Arbeitsplatte mit Hackmesser der eingangs genannten Art so auszubilden, daß mit einem Hackmesser verschiedene voneinander unterschiedliche Speisearten wie Gemüse, Hackfrüchte, od.dgl. einfach zerkleinert werden können, ohne daß für die Bedienungsperson die Gefahr einer Verletzung besteht.

Erfindungsgemäß erfolgt die Lösung der Aufgabe dadurch, daß die Arbeitsplatte im Bereich der Arbeitsfläche eine muldenförmige Ausnehmung aufweist, die von einem umlaufenden Randwulst umgeben ist, daß an dem Messerkörper des Hackmessers beidseitig eine über die Länge der Klinge ballig gewölbte Schneide ausgebildet ist, wobei die eine Schneide die durchgehende Schneidkante mit Anschliff und die andere Schneide eine Reihe aufeinander folgender Zinken aufweist, und daß der Standfuß aus einem allgemein zylindrisch ausgebideten Lagerstück mit einem angeformten Zapfen besteht, der durch die Durchbrechung gesteckt an der Unterseite der Arbeitsplatte lösbar befestigt und gegen eine an der Unterseite der Arbeitsplatte angeordnete Feder abgestützt ist.

Weitere Merkmale der Erfindung werden in den abhängigen Ansprüchen beschrieben.

In den Zeichnungen sind Ausführungsbeispiele der Erfindung dargesiGüi. Es zeigt
Fig. 1 eine Arbeitsplatte mit Hackmesser in einer Draufsicht
Fig. 2 die Arbeitsplatte mit Hackmesser nach Fig. 1 in einer schematischen Seitenansicht
Fig. 3 eine weitere Ausbildung einer Arbeitsplatte in einer Draufsicht
Fig. 4a die Arbeitsplatte nach Fig.3 mit Hackmesser in einer Seitenansicht im Schnitt
Fig. 4b das Lagerstück zur Halterung des Hackmessers in einer Seitenansicht im Schnitt
Fig. 5 eine weitere Ausbildung einer Arbeitsplatte in der Draufsicht
Fig. 6 und 7 je eine Ausbildung eines Hackmessers in einer Seitenansicht.

Die Arbeitsplatte 5 nach Fig. 1 und 2 ist als flächiger Zuschnitt ausgebildet und weist an der Oberseite ein Hackmesser 1 auf. Das Hackmesser 1 besteht aus einem Messerkörper 2, der an einem Endabschnitt 3 in einem Standfuß 4 vertikal schwenkbar gelagert ist. Der Standfuß 4 befindet sich auf der Arbeitsplatte 5 und ist auf dieser um eine vertikale Achse 6 mit dem Hackmesser 1 in der Horizontalen schwenkbar. An dem anderen Endabschnitt 8 des Messerkörpers 2 ist um eine Achse 9 ein Handgriff 10 schwenkbar gelagert. Der Handgriff 10 ist zur besseren Handhabung als Handknauf ausgebildet. An der Unterseite 18 der Arbeitsplatte 5 sind Stützglieder 19 ausgebildet. Hierdurch befindet sich die Arbeitsplatte 5 bei der Benutzung in einem geringen Abstand von einer Unterlagefläche, so daß sie leicht zu handhaben ist. An einem randseitigen Vorsprung 20 ist eine Durchbrechung 21 vorhanden, um die Arbeitsplatte 5 mit dem Hackmesser 1 aufhängen zu können. Hierzu dienen ebenfalls im an die Arbeitsplatte 5 angeformten Handgriff 22 ausgebildete weitere Durchbrechungen 23.

Die Arbeitsplatte kann sowohl kreisrund ausgebildet sein, wie auch beliebig andere geometrische Formen aufweisen. So kann sie z. B. quadratisch, rechteckig, vieleckig, oval od.dgl. ausgebildet sein.

Die Arbeitsplatte 24 nach Fig. 3 weist einen allgemein runden flächigen Zuschnitt mit ellipsenförmig ausgebildeten Begrenzungskanten auf. An dem Zuschnitt ist ein Handgriff 22 angeformt. Randseitig ist an der Arbeitsplatte 24 ein umlaufender Randwulst 27 ausgebildet, durch den im Bereich der Arbeitsfläche 26 eine muldenförmige Ausnehmung 7 gebildet wird. Hierdurch wird verhindert, daß beim Zerkleinern von Nahrungsmitteln freiwerdende Flüssigkeit über den Rand der Arbeitsplatte 24 abfließen kann. An einem Abschnitt der Arbeitsplatte 24 ist gegenüber dem Randwulst 27 vorragend ein Vorsprung 20 ausgebildet, der eine Durchbrechung 21 aufweist. Diese Durchbrechung 21 dient wie bereits zur Arbeitsplatte 5 beschrieben zum Aufhängen der Arbeitsplatte 24 an einem Haken od.dgl.. Im Bereich der Arbeitsfläche 26 ist eine weitere Durchbrechung 28 ausgebildet, die zur Halterung des Standfußes 4 des Hackmessers 1 dient.

Wie in Fig. 4a und 4b dargestellt, besteht der Standfuß 4 aus einem allgemein zylindrisch aus- _{'}gebildeten Lagerstück 34 an dem einseitig ein Zapfen 35 angeformt ist. Der Kopf 39 des Lagerstücks 34 ist ballig ausgebildet und weist eine schlitzartige Ausnehmung 40 auf. In dieser Ausnehmung 40 ist der eine Endabschnitt 3 des Messerkörpers 2 des Hackmessers 1 mittels eines horizontal angeordneten Bolzens 41 schwenkbar gelagert. Der Zapfen 35 wird durch die Durchbrechung 28 gesteckt, wobei das Lagerstück 34 mit dem Zapfen 35 in der Durchbrechung 28 drehbar ist. An der Unterseite 36 der Arbeitsplatte 24 ist eine Feder 37 vorgesehen, die unter Vorspannung zwischen der Unterseite 36 der Arbeitsplatte 24 und einem Sprengring 38 abgestützt ist. Der Sprengring 28 ist in einer Nut 45 gelagert, die am freien Endabschnitt 44 des Zapfens 35 ausgebildet ist. Es ist auch möglich, am freien Endabschnitt 44 des Zapfens 35 eine Durchbrechung vorzusehen, durch die ein Stift oder Bolzen geschoben wird, dessen Endabschnitte den Zapfen 35 beidseitig überragen. In diesem Fall kann die Feder 37 unter Vorspannung auf den Endabschnitten des Stiftes oder Bolzens abgestützt sein. Ferner kann in einer weiteren Ausgestaltung am freien Endabschnitt 44 des Zapfens 35 ein Außengewinde vorgesehen sein, auf das eine vorzugsweise selbsthemmende Mutter geschraubt wird. In diesem Fall stützt sich die Feder 37 auf der Mutter ab. Durch diese besondere Lagerung des Standfußes 4 ist dieser stets horizontal drehbar, ohne dass ein Verkanten zur vertikalen Achse 6 eintritt. Hierdurch wird die Handhabung des Messerkörpers 2 erleichtert.

An der Unterseite 36 der Arbeitsplatte 24 ist randseitig eine umlaufende Nut 42 ausgebildet. In diese Nut 42 ist ein gegenüber der Ebene der Unterseite 36 vorstehender Profilring 43 eingesetzt. Dieser Profilring 43 dient als Stützglied und ist vorzugsweise elastisch ausgebildet. Hierdurch werden bei der Handhabung des Hackmessers 1 auftretende Stöße gedämpft, so daß die Arbeitsplatte 24 in einer ortsfesten Lage verbleibt und nicht verschoben wird. Sofern die Arbeitsplatte 24 auf einer harten Unterlage abgestützt ist, wird ferner eine Geräuschminderung erzielt.

Die Arbeitsplatte 25 nach Fig. 5 ist kreisrund ausgebildet und weist ebenfalls einen randseitig umlaufenden Wulst 27 unter Ausbildung einer muldenförmigen Ausnehmung 7 auf. Das Hackmesser 1 ist im Bereich der muldenförmigen Ausnehmung 7 angeordnet. Diese Arbeitsplatte 25 eignet sich besonders für solche Anwendungsfälle, bei denen auf eine dekorative Wirkung der Arbeitsplatte besonderen Wert gelegt wird.

Die Arbeitsplatten 5, 24, 25 sowie gegebenenfalls der Handgriff 22 können aus einem formbeständigen Kunststoff, aus Holz oder Metall bestehen. Es ist auch möglich, die Arbeitsplatte 5, 24, 25 und gegebenenfalls den Handgriff 22 als Spritzgußteil auszubilden.

Der in Fig. 6 dargestellte Messerkörper 2 des Hackmessers 1 weist beidseitig je eine Klinge 29, 30 auf. An den Endabschnitten 3, 8 des Messerkörpers 2 ist je eine Durchbrechung 46, 47 ausgebildet, von denen die eine zur Aufnahme des Bolzens 41 und die andere zur Halterung des Handgriffs 10 dient. Die Klingen 29, 30 weisen über ihre Länge ballig gewölbte Schneiden 12, 31 auf. Die Schneide 12 ist als durchgehende Schneidkante 32 mit einem Anschliff 33 ausgebildet. Der Anschliff 33 kann sich über einen Abschnitt des ballig gewölbten Teils des Hackmessers 1 (Fig. 6) oder aber auch bis zu den endseitigen Stegabschnitten 48, 49 erstrecken (Fig. 7). In diesem Fall wird die Herstellung der Schneide 12 erleichtert und darüber hinaus auch die wirksame Schneidkante 32 verlängert. Die andere Schneide 31 besteht aus Zinken 14. Im Bereich der Randabschnitte 15, 16 der Schneide 31 sind die Zinken 14 in der Ebene des Messerkörpers 2 ausgerichtet. Die im Mittelabschnitt 17 der Schneide 31 befindlichen Zinken 14 sind schiefwinklig zur Ebene des Messerkörpers 2 nach außen gerichtet. Die Anordnung der Zinken 14 am Messerkörper 2 ist auch in Fig. 1 schematisch dargestellt. Die Verschränkung der Zinken 14 ermöglicht eine gute Führung der Schneide 31 auf der Arbeitsfläche 26 der Arbeitsplatte 5, 24, 25 wobei die zu bearbeitenden Nahrungsmittel zielgerecht zerkleinert werden können. Die ballige Ausbildung der Schneiden 12, 31 unterstützt hierbei die Handhabbarkeit des Messerkörpers 2. Je nach Wahl der Bedienungsperson kann zum Zerkleinern von Gütern entweder die Schneide 12 oder aber die Schneide 31 verwendet werden. Zum Wechseln der Schneiden in die Bearbeitungsstellung ist es lediglich erforderlich, mittels des Handgriffs 10 den Messerkörper 2 um die Längsachse des Bolzens 41 im Standfuß 4 hoch zu klappen und dann den Standfuß 4 um 180° zu drehen. Die Schneide 12 eignet sich zum Schneiden von Kräutern, Gemüse sowie Fleisch. Wenn Fleischprodukte wie Steaks, Rouladen, Filetstücke, Schnitzel u.dgl. vor dem Zerschneiden oder aber schon als fertiges Stück mürbe gemacht werden sollen, wird hierzu die Schneide 31 mit den Zinken 14 benutzt. Durch die Verschränkung der Zinken 14 kann in diesem Fall das Fleisch nicht einwandfrei bearbeitet werden.

## Patentansprüche

1. Arbeitsplatte mit einem Hackmesser (1), insbesondere zur Speisenzubereitung, bei der das Hackmesser (1) mit dem einen Endabschnitt an einem Standfuß (4) horizontal und vertikal schwenkbar befestigt ist und an dem anderen Endabschnitt einen um eine horizontale Achse drehbaren Griff aufweist, wobei in der Arbeitsplatte eine Durchbrechung (28) zur Halterung des Standfusses (4) vorgesehen ist und das Hackmesser (1) eine durchgehende Schneide (12) mit einer durchgehenden Schneidkante aufweist, dadurch gekennzeichnet, daß die Arbeitsplatte (5, 24, 25) im Bereich der Arbeitsfläche (26) eine muldenförmige Ausnehmung (7) aufweist, die von einem umlaufenden Randwulst (27) umgeben ist, daß an dem Messerkörper (2) des Hackmessers (1) beidseitig eine über die Länge der Klinge (29, 30) ballig gewölbte Schneide (12, 31) ausgebildet ist, wobei die eine Schneide (12) die durchgehende Schneidkante (32) mit Anschliff (33) und die andere Schneide (31) eine Reihe aufeinander folgender Zinken (14) aufweist, und daß der Standfuß (4) aus einem allgemein zylindrisch ausgebildeten Lagerstück (34) mit einem angeformten Zapfen (35) besteht, der durch die Durchbrechung (28) gesteckt an der Unterseite (36) der Arbeitsplatte (5, 24, 25) lösbar befestigt und gegen eine an der Unterseite (36) der Arbeitsplatte (5, 24, 25) angeordnete Feder (37) abgestützt ist.

2. Arbeitsplatte nach Anspruch 1, dadurch gekennzeichnet, daß die Zinken (14) im Bereich der Randabschnitte (15, 16) der Schneide (31) in der Ebene des Messerkörpers (2) ausgerichtet und die im Mittelabschnitt (17) der Schneide (31) befindlichen Zinken (14) schiefwinklig zur Ebene des Messerkörpers (2) nach außen gerichtet sind.

3. Arbeitsplatte nach Anspruch 1 und 2, dadurch gekennzeichnet, daß an dem Zapfen (35) ein Außengewinde ausgebildet ist, auf das eine gegen die Unterseite (36) der Arbeitsplatte (5, 24, 25) anliegende Mutter geschraubt ist.

4. Arbeitsplatte nach Anspruch 1, dadurch gekennzeichnet, daß am freien Endabschnitt (44) des Zapfens (35) eine Nut (45) ausgebildet ist, in die ein Sprengring (38) eingesetzt ist, an dem die Feder (37) unter Vorspannung abgestützt ist.

5. Arbeitsplatte nach Anspruch 1, dadurch gekennzeichnet, daß am freien Endabschnitt (44) des Zapfens (35) eine Durchbrechung ausgebildet ist, in der ein Stift oder Bolzen den Zapfen (35) beidseitig überragend angeordnet und an dem die Feder (37) unter Vorspannung abgestützt ist.

6. Arbeitsplatte nach Anspruch 1, dadurch gekennzeichnet, daß der Kopf (39) des Lagestücks (34) ballig ausgebildet ist und eine schlitzartige Ausnehmung (40) aufweist, in der der eine Endabschnitt (3) des Messerkörpers (2) mittels eines horizontal angeordneten Bolzen (41) schwenkbar gelagert ist.

7. Arbeitsplatte nach Anspruch 1 bis 6, dadurch gekennzeichnet, daß an der Unterseite (36) der Arbeitsplatte (5, 24, 25) randseitig ggf. elastisch ausgebildete Stützglieder (19) angeordnet sind.

8. Arbeitsplatte nach Anspruch 7, dadurch gekennzeichnet, daß an der Unterseite (36) der Arbeitsplatte (5, 24, 25) randseitig eine umlaufende Nut (42) ausgebildet ist, in der ein gegenüber der Ebene der Unterseite (36) vorstehender elastischer Profilring (43) gelagert ist.

9. Arbeitsplatte nach Anspruch 1 bis 8, dadurch gekennzeichnet, daß an der Arbeitsplatte (5, 24) ein Handgriff (22) angeformt ist und daß die Arbeitsplatte (5, 24, 25) und ggf. der Handgriff (22) aus einem formstabilen Kunststoff, aus Holz oder Metall bestehen und ggf. als Spritzgußteil ausgebildet sind.

## Claims

1. A work plate having a chopping knife (1), particularly for the preparation of food, in which one end portion of the chopping knife (1) is secured to an upright support (4) so as to be pivotable horizontally and vertically, and the other end portion of said chopping knife has a handle which is rotatable about a horizontal axis, an opening (28) being provided in the work plate for the purpose of mounting the vertical support (4), and the chopping knife (1) has a continuous edge (12) with a continuous cutting edge, characterised in that the work plate (5, 24, 25) has in the region of the working surface (26) a trough-shaped recess (7) which is surrounded by a continuous bead (27), that a convex edge (12, 31) is formed over the length of the blade (29, 30) on each. side of the cutter member (2) of the chopping knife (1), one edge (12) having the continuous cutting edge (32) with a group portion (33) and the other edge (31) having a row of successive teeth (14), and that the vertical support (4) comprises a support member (34) of generally cylindrical construction having an integral lug (35) which is inserted through the opening (28) and which is releasably secured to the underside (36) of the work plate (5, 24, 25) and is supported against a spring (37) disposed on the underside (36) of the work plate (5, 24, 25).

2. A work plate as claimed in claim 1, characterised in that the teeth (14) in the region of the end portions (15, 16) of the edge (31) are aligned in the plane of the cutter member (2), and the teeth located in the central portion (17) of the edge (31) are aligned outwardly at an oblique angle to the plane of the cutter member (2).

3. A work plate as claimed in claims 1 and 2, characterised in that there is formed on the lug (35) an external screw-thread onto which is screwed a nut which abuts against the underside (36) of the work plate (5, 24, 25).

4. A work plate as claimed in claim 1, characterised in that there is formed at the free end portion (44) of the lug (35) a groove (45) into which is inserted a spring ring (38) on which the spring (37) is supported under prestress.

5. A work plate as claimed in claim 1, characterised in that there is formed at the free end portion (44) of the lug (35) an opening in which is disposed a pin or bolt which projects beyond the lug at both sides thereof and on which is supported on the spring (37) under prestress.

6. A work plate as claimed in claim 1, characterised in that the head (39) of the support member (34) is of spherical construction and has slot-like recess (40) in which one end portion (3) of the cutter member (2) is pivotably mounted by means of a horizontally disposed pin (41).

7. A work plate as claimed in claims 1 to 6, characterised in that support members (19) of possibly resilient construction are disposed at the edge of the underside (36) of the work plate (5, 24, 25).

8. A work plate as claimed in claim 7, characterised in that there is formed at the edge of the underside (36) of the work plate (5, 24, 25) a continuous groove (42) in which is mounted a resilient profiled ring (43) which projects relative to the plane of the underside (36).

9. A work plate as claimed in claims 1 to 8, characterised in that a handle (22) is formed on the work plate (5, 24), and that the work plate (5,24,25) and possibly the handle (22) are formed from an inherently stable plastics material, wood or metal and are possibly in the form of a die-cast part.

## Revendications

1. Placque de travail avec un couperet (1), destinée en particulier à la préparation des aliments, dans laquelle le couperet (1) est monté par une extrémité sur un support (4) avec possibilité de rotation dans le sens horizontal et vertical et est pourvu, à l'autre extrémité, d'une poignée pouvant tourner autour d'un axe horizontal tandis qu'on prévoit, dans la plaque de travail, un passage (28) pour maintenir le support (4) et que le couperet (1) présente un tranchant continu (12) avec une arête tranchante continue, caractérisée en ce que la plaque de travail (5, 24, 25) présente dans la zone de la surface de travail (26) une cavité (7) en forme d'auge qui est entourée par un bourrelet périphérique (27), en ce qu'un tranchant cintré en forme convexe (12, 31) est prévu sur le corps de couteau (2) du couperet (1), de part et d'autre sur la longueur des lames (29, 30), tandis que le tranchant (12) présente une arête tranchante continue (32) avec un affûtage (33) et que l'autre tranchant (31) présente une série de dents successives (14) et en ce que le support (4) est constitué d'une pièce d'appui de forme généralement cylindrique (34) pourvue d'une broche (35) qui est insérée dans le passage (28) et qui est fixée de manière amovible à la face inférieure (36) de la plaque de travail (5, 24, 25) et qui prend appui sur un ressort (37) monté sur la face inférieure (36) de la plaque de travail (5, 24, 25).

2. Plaque de travail selon la revendication 1, caractérisée en ce que les dents (14) sont orientées dans la zone périphérique (15, 16) du tranchant (31) dans le plan du corps de couteau (2) et que les dents (14) se trouvant dans la partie centrale (17) du tranchant (31) sont orientées obliquement vers l'extérieur par rapport au plan du corps de couteau (2).

3. Plaque de travail selon les revendications 1 et 2, caractérisée en ce qu'un filetage extérieur est prévu sur la broche (35) et qu'un écrou appuyant contre la face inférieure (36) de la plaque de travail (5, 24, 25) peut y être vissé.

4. Plaque de travail selon la revendication 1, caractérisée en ce que l'extrémité libre (44) de la broche (35) présente une rainure (45) dans laquelle est inséré un jonc (38) sur lequel prend appui, avec précontrainte, le ressort (37).

5. Plaque de travail selon la revendication 1, caractérisée en ce que l'extrémité libre (44) de la broche (35) présente un passage dans lequel est disposée une cheville ou un boulon qui fait saillie de part et d'autre de la broche (35) et sur lequel le ressort (37) prend appui avec précontrainte.

6. Plaque de travail selon la revendication 1, caractérisée en ce que la tête (39) du support (34) a une forme bombée et présente un orifice (40) en forme de fente, dans lequel est monté une extrémité (3) du corps de couteau (2), de manière à pouvoir pivoter grâce à un boulon (41) monté horizontalement.

7. Plaque de travail selon les revendications 1 à 6, caractérisée en ce que des éléments d'appui (19), éventuellement élastiques, sont montés sur le bord de la face inférieure (36) de la plaque de travail (5, 24, 25).

8. Plaque de travail selon la revendication 7, caractérisée en ce que la face inférieure (36) de la plaque de travail (5, 24, 25) présente sur son bord une rainure périphérique (42) dans laquelle est inséré un jonc élastique (43) faisant saillie par rapport au plan de la face inférieure (36).

9. Plaque de travail selon les revendications 1 à 8, caractérisée en ce qu'une poignée (22) est fixée à la plaque de travail (5, 24) et que la plaque de travail (5, 24, 25) et, éventuellement, la poignée (22) peuvent être réalisées en un plastique rigide, en bois ou en métal et être éventuellement fabriquées par coulée sous pression.
